# EUROPÄISCHE PATENTSCHRIFT

(11) **EP 0 781 460 B1**
(45) Veröffentlichungstag und Bekanntmachung des Hinweises auf die Patenterteilung: **16.12.1998**
(21) Anmeldenummer: 95929776.3
(22) Anmeldetag: 07.09.1995
(51) Int. Cl.: H01R 4/48

(54) **ELEKTRONISCHES GERÄT, INSBESONDERE AUTOMATISIERUNGSGERÄT**
ELECTRONIC DEVICE, IN PARTICULAR AN AUTOMATIC-CONTROL DEVICE
UNITE ELECTRONIQUE, NOTAMMENT UNITE D'AUTOMATISATION

(30) Priorität: 16.09.1994 DE 9415076 U
(43) Veröffentlichungstag der Anmeldung: 02.07.1997
(73) Patentinhaber: SIEMENS AKTIENGESELLSCHAFT, 80333 München (DE)
(72) Erfinder: KLEIN, Klaus, D-76287 Rheinstetten (DE); MITTNACHT, Franz, D-76227 Karlsruhe (DE)
(86) Internationale Anmeldenummer: DE9501224
(87) Internationale Veröffentlichungsnummer: WO9608853

(56) Entgegenhaltungen:
- EP-A- 0 106 768
- DE-A- 2 706 482
- DE-U- 9 215 982

## Beschreibung

Einrichtung zum Anschluß externer Leitungen an ein elektronisches Gerät sowie elektronisches Gerät, insbesondere Automatisierungsgerät, mit einer derartigen Einrichtung

Die Erfindung bezieht sich auf eine Einrichtung zum Anschluß externer Leitungen an ein elektronisches Gerät nach dem Oberbegriff des Anspruchs 1 sowie ein elektronisches Gerät, insbesondere ein Automatisierungsgerät, mit einer derartigen Einrichtung.

Aus dem "Handbuch des 19"-Aufbausystems" von Dr. Dirk Hesse, Markt & Technik Verlag, 1986, Seiten 286 bis 293 ist ein elektronisches Gerät bekannt, das aus einem Grundgerät und einer Einrichtung zum Anschluß von externen Leitungen, die dort als Federleiste ausgeführt ist, besteht. Das Grundgerät ist durch elektronische Baugruppen realisiert, die in Baugruppenträgern angeordnet sind. Die Federleiste weist ein Gehäuse auf, in dem Federkraftklemmen gelagert sind. Diese Federkraftklemmen sind mit Federn der Federleiste, die auf der Außenseite des Gehäuses liegen und zu einem Frontstecker auf einer elektronischen Baugruppe des Grundgeräts korrespondieren, durch eine Stromschiene elektrisch verbunden. Öffnungen, durch welche im gesteckten Zustand der Federleiste ein geeignetes Werkzeug, z. B. ein Schraubendreher, zum Öffnen der Federkraftklemmen einführbar ist, sowie Öffnungen, durch welche externe Leitungen in die Federkraftklemme einlegbar sind, befinden sich nebeneinander auf der den Federn abgewandten Seite des Gehäuses. Vor Einführen einer abisolierten externen Leitung ist die Federkraftklemme geschlossen. Sie wird durch Herunterdrücken einer Käfigzugfeder mit einem Werkzeug geöffnet. Nach Einführung der externen Leitung und Entfernen des Werkzeugs wird der Leiter durch eine Klemmfläche der Federkraftklemme flach gegen die Stromschiene gedrückt. Da die Betätigungsöffnung zum Einführen des Werkzeugs und die Öffnung für die externe Leitung nebeneinander auf derselben Seite des Gehäuses angeordnet sind, hat die bekannte Einrichtung zum Anschluß externer Leitungen den Nachteil, daß sich die Verdrahtung wegen der engen Platzverhältnisse zeitaufwendig und schwierig gestaltet. Ebenso können, da die Sicht auf die Öffnungen für die externen Leitungen durch das Werkzeug behindert werden kann, Verdrahtungsfehler durch Verwechslung der Federkraftklemmen auftreten.

Aus der EP-0 106 768 A1 ist eine Einrichtung zum Anschluß externer Leitungen an ein elektronisches Gerät bekannt, die eine Federkraftklemme in einem Gehäuse aufweist, das mit Öffnungen versehen ist, durch welche ein geeignetes Werkzeug zum Öffnen der Federkraftklemmen in zwei orthogonal zueinander verlaufenden Betätigungsrichtungen einführbar ist.

Aus der DE-OS 27 06 482 ist ebenfalls eine derartige Einrichtung zum Anschluß externer Leitungen bekannt.

Der Erfindung liegt die Aufgabe zugrunde, eine Einrichtung zum Anschluß externer Leitungen an ein elektronisches Gerät zu schaffen, das einen einfachen und fehlersicheren Anschluß externer Leitungen ermöglicht, sowie ein elektronisches Gerät, insbesondere ein Automatisierungsgerät, mit einer derartigen Einrichtung zu versehen.

Zur Lösung dieser Aufgabe weist die neue Einrichtung der eingangs genannten Art die im kennzeichnenden Teil des Anspruchs 1 genannten Merkmale auf. In den Unteransprüchen sind vorteilhafte Weiterbildungen der Erfindung angegeben. Gemäß Anspruch 5 ist das neue elektronische Gerät, insbesondere Automatisierungsgerät, mit einer derartigen Einrichtung versehen.

Anhand der Figur, in der ein Ausführungsbeispiel der Erfindung dargestellt ist, werden im folgenden die Erfindung sowie Ausgestaltungen und Vorteile näher erläutert.

Ein erfindungsgemäßes elektronisches Gerät weist ein in der Figur nicht dargestelltes Grundgerät auf, das in bekannter Weise mit in einem Baugruppenträger gesteckten Baugruppen aufgebaut sein kann. Weiterhin ist es mit einer Einrichtung zum Anschluß externer Leitungen versehen, deren Schnittbild in der Figur gezeigt ist. In einem Automatisierungsgerät wird diese Einrichtung beispielsweise zum Anschluß von Aktoren und Sensoren an Peripheriebaugruppen benötigt. Die notwendige Verdrahtung erfolgt am Einsatzort. In einem Gehäuse 1 der Einrichtung sind mehrere Federkraftklemmen senkrecht zur Zeichnungsebene hintereinander angeordnet, von denen in der Zeichnung lediglich die Federkraftklemme 2 sichtbar ist. Über einen Flachkontakt 3 ist die Federkraftklemme 2 mit einer Feder 4 verbunden, die zur Kontaktierung eines nicht dargestellten Frontsteckers einer Peripheriebaugruppe dient. Auf dem Rücken des biegsamen Schenkels der Federkraftklemme 2 liegt ein drehbar gelagerter Hebel 5 auf. Auf dessen Rücken wiederum befindet sich die Angriffsfläche für ein Betätigungswerkzeug 6, 7 oder 8, beispielsweise ein Schraubendreher, der durch Betätigungsöffnungen A, B bzw. C in das Gehäuse 1 einführbar ist, auf dem Rücken des Hebels 5 gleitet und diesen maximal bis zu einer Anschlagfläche 9 niederdrückt. Die Spitze eines Schraubendrehers als Werkzeug in den Betätigungsöffnungen sowie die Lage des drehbar gelagerten Hebels 5 und der Federkraftklemme 2 in Anschlagposition sind in der Figur mit strichpunktierten Linien eingezeichnet. Bei geöffneter Federkraftklemme 2 kann ein ebenfalls strichpunktiert gezeichneter Draht 10 durch eine Öffnung 11, die ebenfalls aus der Betätigungsrichtung A zugänglich ist, eingelegt werden. Zur Aufnahme mehrerer in der Einrichtung hintereinanderliegender Drähte ist über den Öffnungen für die verschiedenen Federkraftklemmen, die senkrecht zur Zeichnungsebene hintereinander angeordnet sind, ein Kabelkanal 12 vorgesehen, der nach erfolgter Verdrahtung mit einer Tür 13 verschließbar ist.

In der Betätigungsrichtung A kann eine Verdrahtung oder Korrektur sowohl im gesteckten Zustand der Anschlußeinrichtung, d. h. wenn sie auf den Frontstecker einer Flachbaugruppe gesteckt ist, erfolgen, als auch wenn sie nicht an das Grundgerät angeschlossen ist. In vorteilhafter Weise wird die Sicht auf die Öffnungen für die externen Leitungen nicht durch ein Werkzeug behindert, wenn dies durch Öffnungen der Betätigungsrichtungen B oder C eingeführt wird. Dazu ist es meist erforderlich, die Anschlußeinrichtung vom Frontstecker der Baugruppe abzuziehen. Zur leichteren Auffindung der Betätigungsöffnungen einer bestimmten Federkraftklemme sind die drei zugeordneten Öffnungen der jeweiligen Betätigungsrichtungen A ... C mit einer einheitlichen Beschriftung versehen. Zum Öffnen gleichzeitig mehrerer Federkraftklemmen kann auch ein Spezialwerkzeug, z. B. ein Kamm oder eine Kniehebelpresse, verwendet werden, das so ausgelegt ist, daß die Anschlußeinrichtung zur leichteren Verdrahtung in dieses eingespannt wird. Dabei ist es vorteilhaft, daß die Leitungen beidhändig nacheinander eingeführt und durch Entfernung des Spezialwerkzeuges gleichzeitig kontaktiert werden. Dies ist eine wesentliche Erleichterung bei der Verdrahtung. Bei den Betätigungsrichtungen A und B bleibt der Schraubendreher oder Kamm durch Selbstklemmung ohne zusätzliches Halten stecken. Dadurch können ebenfalls die externen Leitungen beidhändig bei geöffneten Federkraftklemmen montiert werden. Durch das Öffnen der Federkraftklemmen über Kunststoffhebel wird eine elektrische Kontaktierung mit dem Werkzeug vermieden und eine mechanische Überbeanspruchung der Federkraftklemmen verhindert. Die Aufhängung des Hebels 5 mit einem Drehgelenk sorgt dafür, daß auf die Federkraftklemme 2 lediglich eine Kraftkomponente in Biegerichtung wirkt, und vermeidet ebenfalls Beschädigungen durch das Werkzeug.

## Patentansprüche

1. Einrichtung zum Anschluß externer Leitungen an ein elektronisches Gerät, die steckbar an einem Grundgerät des elektronischen Geräts angeordnet ist und mindestens eine Federkraftklemme (2) in einem Gehäuse (1) aufweist, das mit Öffnungen versehen ist, durch welche ein geeignetes Werkzeug (6) zum Öffnen der Federkraftklemmen (2) in einer ersten Betätigungsrichtung (A) und in einer zweiten, im wesentlichen rechtwinklig zur ersten Betätigungsrichtung (A) verlaufenden Betätigungsrichtung (C) einführbar ist sowie durch welche externe Leitungen (10) in die Federkraftklemmen (2) einlegbar sind, **dadurch gekennzeichnet**, daß weitere Betätigungsöffnungen vorhanden sind, durch welche ein geeignetes Werkzeug (7) zum Öffnen der Federkraftklemmen (2) in einer dritten, im wesentlichen rechtwinklig oder entgegengesetzt zur zweiten Betätigungsrichtung (C) verlaufenden Betätigungsrichtung (B) einführbar ist.

2. Einrichtung nach Anspruch 1, **dadurch gekennzeichnet**, daß Mittel (5, 9) zur Begrenzung des Betätigungsweges der Federkraftklemmen (2) zum Schutz vor Überbeanspruchung vorhanden sind.

3. Einrichtung nach Anspruch 2, **dadurch gekennzeichnet**, daß die Begrenzungsmittel (5, 9) als ein gegen einen Anschlag (9) drehbar gelagerter Hebel (5) ausgeführt sind, auf den das Werkzeug (6, 7, 8) entgegen der Rückstellkraft der Federkraftklemme (2) wirkt.

4. Einrichtung nach einem der vorhergehenden Ansprüche, **dadurch gekennzeichnet**, daß Betätigungsöffnungen für dieselbe Federkraftklemme (2) mit gleicher Beschriftung versehen sind.

5. Elektronisches Gerät, insbesondere Automatisierungsgerät, mit einem Grundgerät und mindestens einer Einrichtung zum Anschluß externer Leitungen nach einem der vorhergehenden Ansprüche.

## Claims

1. Device for connecting external leads to an item of electronic equipment, which is arranged so as to be pluggable to a basic unit of the item of electronic equipment and comprises at least one spring-loaded clamp (2) in a casing (1) which is provided with openings through which a suitable tool (6) for opening the spring-loaded clamps (2) can be introduced in a first working direction (A) and in a second working direction (C) running substantially at right angles to the first working direction (A) and through which external leads (10) can be inserted into the spring-loaded clamps (2), characterised in that further working openings are provided through which a suitable tool (7) for opening the spring-loaded clamps (2) can be introduced in a third working direction (B) running substantially at right angles or in the opposite direction to the second working direction (C).

2. Device according to claim 1, characterised in that means (5, 9) for limiting the travel of the spring-loaded clamps (2) are provided as protection against overloading.

3. Device according to claim 2, characterised in that the limiting means (5, 9) are constructed as a lever (5) pivotable against a stop (9), on which lever (5) the tool (6, 7, 8) acts against the restoring force of the spring-loaded clamp (2).

4. Device according to one of the preceding claims, characterised in that working openings for the same spring-loaded clamp (2) are provided with identical labelling.

5. Item of electronic equipment, in particular programmable controller, with a basic unit and at least one device for connecting external leads according to one of the preceding claims.

## Revendications

1. Dispositif pour raccorder des lignes extérieures à un appareil électronique, qui est disposé avec possibilité d'enfichage sur un appareil de base de l'appareil électronique et qui comporte au moins une borne (2) à retour élastique dans un boîtier (1) pourvu d'ouvertures par lesquelles un outil (6) approprié peut, afin d'ouvrir les bornes (2) à retour élastique, être introduit dans une première direction d'actionnement (A) et dans une deuxième direction d'actionnement (C) s'étendant sensiblement perpendiculairement à la première direction d'actionnement (A), ouvertures par lesquelles des lignes extérieures (10) peuvent être insérées dans les bornes (2) à retour élastique, **caractérisé** en ce qu'il est prévu des ouvertures d'actionnement supplémentaires, par lesquelles un outil (7) approprié peut, afin d'ouvrir les bornes (2) à retour élastique, être introduit dans une troisième direction d'actionnement (B), s'étendant sensiblement perpendiculairement à la deuxième direction d'actionnement (C) ou en sens inverse de celle-ci.

2. Dispositif selon la revendication 1, **caractérisé** en ce qu'il est prévu des moyens (5, 9) pour limiter la course d'actionnement des bornes (2) à retour élastique afin de les protéger d'une sollicitation excessive.

3. Dispositif selon la revendication 2, **caractérisé** en ce que les moyens de limitation (5, 9) sont réalisés sous la forme d'un levier (5) qui est monté à rotation contre une butée (9) et sur lequel l'outil (6, 7, 8) agit à l'encontre de la force de rappel de la borne (2) à retour élastique.

4. Dispositif selon l'une quelconque des revendications précédentes, **caractérisé** en ce que les ouvertures d'actionnement prévues pour la même borne (2) à retour élastique sont pourvues d'un marquage identique.

5. Appareil électronique, notamment appareil d'automatisation, comprenant un appareil de base et au moins un dispositif de raccordement de lignes extérieures selon l'une quelconque des revendications précédentes.
